# EUROPÄISCHE PATENTSCHRIFT

(11) **EP 0 937 188 B1**
(45) Veröffentlichungstag und Bekanntmachung des Hinweises auf die Patenterteilung: **30.01.2002**
(21) Anmeldenummer: 98925498.2
(22) Anmeldetag: 29.04.1998
(51) Int. Cl.: E05D 15/06

(54) **LAUFWERK FÜR EINE FÜHRUNGSSCHIENE MIT EINER AM LAUFWERK HÄNGEND GELAGERTEN TRENNWAND ODER DERGLEICHEN**
RUNNING GEAR FOR A GUIDE RAIL WITH A DIVIDING WALL OR SIMILAR SUSPENDED ON THE RUNNING GEAR
MECANISME DE ROULEMENT POUR UN RAIL DE GUIDAGE AVEC UNE CLOISON OU UN AUTRE ELEMENT COMPARABLE SUSPENDU AU MECANISME DE ROULEMENT

(30) Priorität: 07.05.1997 DE 19719008
(43) Veröffentlichungstag der Anmeldung: 25.08.1999
(73) Patentinhaber: DORMA GmbH + Co. KG, 58256 Ennepetal (DE)
(72) Erfinder: BISCHOF, Markus, CH-9423 Altenrhein (CH); RECHSTEINER, Stefan, CH-9422 Staad (CH)
(86) Internationale Anmeldenummer: EP9802526
(87) Internationale Veröffentlichungsnummer: WO9850657

(56) Entgegenhaltungen:
- EP-A- 0 679 788
- FR-A- 1 496 751
- GB-A- 570 540
- US-A- 1 931 796
- US-A- 3 071 825

## Beschreibung

Die Erfindung betrifft eine Führungsschiene mit einem Laufwerk und mit einer am Laufwerk hängend gelagerten Trennwand oder dgl. mit einer seitlichen Führungsausnehmung in der Führungsschiene für den Durchgriff einer Tragrollenaufnahme des Laufwerks, welches eine eine horizontale Achse aufweisende Tragrolle und in der Führungsschiene oberhalb der Tragrollenachse seitlich geführte, um eine vertikale Achse drehbare Führungsrollen aufweist, wobei die Mittellängsachsen der Achsen der Führungsrollen in einer die Tragrolle in Laufrichtung mittig schneidenden Vertikalebene liegen und jeweils in Laufrichtung des Laufwerks eine Führungsrolle vor und eine Führungsrolle hinter der Tragrolle angeordnet ist.

Ein gattungsbildendes Laufwerk ist der US 1 931 796 A zu entnehmen. Dabei sind Tragrollen auf horizontalen Achsen befestigt und laufen innerhalb einer Führungsschiene. Zwischen den gegenüberliegenden Tragrollen einer Tragrollenachse sind oberhalb der Tragrollenachse auf einer vertikalen Achse drehgelagerte Führungsrollen angeordnet. Die Führungsrollen weisen einen sich verjüngenden Querschnitt auf, so dass deren Mantelflächen tangential zur Mantelfläche der Tragrollen verläuft.

Ein Laufwerk ist ferner durch die EP 0 679 788 A1 bekannt. Derartige Laufwerke dienen im allgemeinen der Führung hängend gelagerter Trennwände wie Glastüren, Holztüren oder dgl., insbesondere in solchen Fällen, in denen eine Mehrzahl solcher Trennwände in der einen Position zu einer größeren, geschlossenen Wand fluchtend aneinandergefügt sein müssen, während sie in ihrer zweiten Position, d.h. praktisch bei geöffneter Glas- oder Holzwand in eine Parkposition verbracht werden müssen. Zu diesem Zweck ist die einzelne Trennwand im Regelfall an jeweils zwei Laufwerken aufgehängt, die in einer entsprechend geformten, die Laufwerke der Höhe und der Seite nach führenden Führungsschiene zwangsgeführt sind. Das Verfahren der Laufwerke kann maschinell oder manuell erfolgen. Dabei ist es bekannt, die Laufwerke mit beiderseits einem die Trennwand tragenden Aufhängeelement mit Tragrollen auszurüsten, die sich auf entsprechenden Laufflächen der Führungsschiene abstützen. Jeder Tragrolle ist dabei mindestens eine Führungsrolle zugeordnet, welche das Laufwerk seitlich in der Führungsschiene führt. Um ein derartiges Laufwerk zwecks Schwenkung der Trennwand in eine Parkposition umzulenken, bedarf es im Bereich der sogenannten Weiche zusätzlicher Gleitorgane (DE 31 48 464 C2).

Bei einer anderen Ausführungsform derartiger Laufwerke und Führungsschienen, wie sie durch die EP 0 679 788 A1 bekannt geworden ist, verwendet man zwei parallel nebeneinander angeordnete Führungsschienen, wobei jeweils ein einer Trennwand zugeordnetes Laufwerk an der einen Führungsschiene und das andere Laufwerk an der zweiten, benachbarten Führungsschiene geführt ist. Durch Abstandsveränderung der beiden benachbarten Führungsschienen im Bereich der sogenannten Weiche kann eine Umlenkung der Trennwand um 90° in die Parkposition erfolgen, ohne daß es hierzu entsprechender Umlenkelemente oder dgl. bedarf.

Bei den vorbeschriebenen Führungsschienen und den zugeordneten Laufwerken ist es im Regelfall wünschenswert, die Führungsschienen und die Laufwerke sowohl aus Kostengründen als auch als Platzgründen möglichst gering zu dimensionieren. Insbesondere besteht jedoch die Forderung, die Laufwerke - in Laufrichtung gesehen - aus Gründen der besseren Kurvengängigkeit möglichst kurzbauend auszubilden.

Bei dem gattungsgemäßen Laufwerk nach der EP 0 679 788 A1 besitzt die Führungsschiene oberhalb und unterhalb der Tragrolle bzw. der Tragrollen einen Quersteg, an den sich jeweils oberhalb und unterhalb ein von der Führungsschiene gebildeter Kanal anschließt, in dem obere und untere Führungsrollen des Laufwerks geführt sind. Dabei sind in Laufrichtung gesehen jeweils oberhalb und unterhalb der Tragrolle zwei Führungs-rollen hintereinander angeordnet. Wegen der dadurch bedingten Länge des Laufwerks - in Laufrichtung gesehen - beeinträchtigt dies außeror-dentlich die Kurvengängigkeit.

Nach einem weiteren Ausführungsbeispiel der vorgenannten Patentanmeldung wird die gesamte Führungsschiene von einer bügelartigen Platte umfaßt, an deren freien Enden die Führungsrollen angeordnet sind, die somit außenseitig an der Führungsschiene geführt werden. Auch dies beeinträchtigt wegen der großen Baubreite des Laufwerks die Kurvengängigkeit; zudem müssen Führungsschiene und Laufwerk relativ hoch bauend ausgebildet sein, was gleichzeitig eine Reduzierung der lichten Durchgangshöhe beinhaltet.

Ausgehend von einem Laufwerk der eingangs genannten Gattung besteht die Aufgabe der Erfindung darin, die Abmessungen des Laufwerks sowohl der Höhe nach als auch der Breite nach möglichst klein zu halten, insbesondere jedoch ein in Laufrichtung gesehen möglichst kurz bauendes Laufwerk zu schaffen.

Die Erfindung löst die gestellte Aufgabe mit der Lehre nach Anspruch 1. Hiernach ergibt sich der Vorteil, daß die vertikalen Achsen der Führungs-rollen einen geringstmöglichen Abstand von der horizontalen Achse der Tragrolle haben, was durch eine kegelstumpfartige Ausbildung der Führungsrollen begünstigt wird, weil durch diesen Schritt der kegelstumpfförmige Mantel der Führungsrollen bis nahe an den Mantel der Tragrolle herangeführt werden kann. Zudem ist der Abstand der Achse der Tragrolle zu den Führungsrollen der Höhe nach so bemessen, daß das Spiel oberhalb der Führungsrollen und der Tragrolle zwischen Führungsrolle bzw. Tragrolle und dem Schienenprofil in etwa gleich ist. Damit ist eine optimale Nutzung des durch die Führungsschiene gebildeten Raumes, in dem die Tragrolle und die Führungsrollen geführt sind, gegeben. Durch die Erfindung wird eine sehr kompakte Bauweise des Laufwerkes erzielt, die neben der Materialersparnis für die Führungsschiene insbesondere eine gute Kurvengängigkeit gewährleistet.

Weitere Merkmale der Erfindung sind durch die Unteransprüche gekennzeichnet.

In Ausgestaltung der Erfindung hat es sich als vorteilhaft erwiesen, die Tragrollenachse fliegend an einer mit der Trennwand oder dgl. verbindbaren Tragplatte anzuordnen, wobei zur Distanzierung der Tragrolle von der Tragplatte nach Anspruch 2 zwischen der Tragplatte und der Tragrolle eine Distanzbuchse angeordnet ist.

Die Tragplatte dient gemäß Anspruch 4 gleichzeitig der Verbindung von Führungsrollenaufnahmen für die Führungsrollen, wobei diese Führungsrollenaufnahmen jeweils in Laufrichtung des Laufwerks vor und hinter der Tragrollenachse und parallel zu dieser angeordnet sind.

In diesen Führungsrollenaufnahmen sind gemäß Anspruch 5 Sackbohrungen vorgesehen, die der Aufnahme der Führungsrollenachsen dienen, so daß die Führungsrollenachsen so angeordnet werden können, daß sie gemäß Teilmerkmal a) des Anspruches 1 mit ihren Mantelflächen unter Belassung eines Spiels bis an die Mantelfläche der Tragrolle herangeführt werden können.

Die Führungsrollenaufnahmen selbst sind nach Anspruch 6 bis in den Bereich der Mantelfläche der Tragrolle geführt, so daß sie mit ihren freien Enden die Mantelfläche der Tragrolle mit geringem Spiel übergreifen können.

Da aus Gründen der vorbeschriebenen Kurvengängigkeit nur eine Tragrolle zur Anwendung kommt und die Tragrolle daher relativ hoch belastet wird, wird in Ausgestaltung der Erfindung weiter vorgeschlagen, daß die Mantelfläche der Tragrolle eine Verschleißauflage aufweist (Anspruch 7), wobei zusätzlich nach Anspruch 8 die der Tragrolle zugeordnete Lauffläche der Führungsschiene ebenfalls eine Verschleißauflage aufweisen kann.

Gleiches gilt gemäß Anspruch 9 für die Führungsrollen; da nur zwei Führungsrollen mit geringem Abstand voneinander zur Anwendung kommen, hat es sich als vorteilhaft erwiesen, die den Führungsrollen zugeordneten Laufflächen der Führungsschiene ebenfalls mit einem Verschleißschutz zu versehen.

Im Ergebnis wird mit der Erfindung ein relativ hoch belastbares, in allen sechs Freiheitsgraden kleinbauendes und kostengünstig erstellbares Laufwerk geschaffen.

Die Erfindung wird nachfolgend anhand eines möglichen schematisch dargestellten Ausführungsbeispiels näher erläutert. Es zeigt:
- Figur 1:: einen Querschnitt durch zwei benachbarte Führungsschienen mit dem Laufwerk
- Figur 2:: einen Schnitt nach der Linie A-A nach Figur 1

In der Figur 1 sind mit 1 und 1' zwei benachbarte Führungsschienen bezeichnet, welche im verlaufenden Bereich zur Führung in geeigneter Weise miteinander verbunden oder an einer nicht dargestellten Deckenkonstruktion befestigt werden können. Im Bereich einer Parkposition werden die Führungsschienen 1, 1' nach Art einer Weiche voneinander seitlich weggeführt. Dabei ist zu unterstellen, daß jeder nicht dargestellten Trennwand zwei Laufwerke 3 zugeordnet sind, von denen jeweils ein erstes in der Führungsschiene 1 und ein zweites in der Führungsschiene 1' geführt ist.

Das Laufwerk 3 durchgreift eine seitliche Führungsausnehmung 2 der Schiene 1' und ist über eine Tragplatte 5 und einen daran angeschlossenen drehbaren Schaft 6 mit einer nicht dargestellten Trennwand verbunden. Die Tragrollenaufnahme 4 für die Tragrolle 9 besteht im wesentlichen aus der Tragrollenachse 7, einer zwischen der Tragrolle 9 und der Tragplatte 5 angeordneten Distanzbuchse 10 und einer die Tragrollenachse 7 an der Tragplatte 5 festlegenden Kontermutter 8. Wie Figur 1 weiter erkennen läßt, besitzt die Tragrolle 9 eine Verschleißauflage 20, mit der sie auf der Lauffläche 21 abrollt, die ihrerseits durch eine lösbar in die Führungsschiene 1 eingebettete Verschleißauflage 22 gebildet ist. Führungsrollen 12 sind kegelstumpfförmig ausgebildet und wälzen sich mit ihren Mantelflächen 14' (siehe Figur 2) auf Laufflächen 23 der Führungsschiene 1 ab, die gemäß Figur 1 einen Verschleißschutz 24 aufweisen, der in die Führungsschiene 1 eingebettet oder auf die Führungsschiene 1 aufgebracht sein kann. Figur 1 läßt ferner erkennen, daß die Mittellängsachse 13 der Führungsrolle 12 in einer die Tragrolle 9 etwa mittig schneidenden Vertikalebene liegt.

In Figur 2 sind die in Laufrichtung X der Tragrolle 9 unmittelbar benachbarten Führungsrollen 12 dargestellt. Die Achsen 11 der Führungsrollen 12 sind in Sackbohrungen 18 der Führungsrollenaufnahmen 16 angeordnet, wobei diese Sackbohrungen 18 etwa im Bereich des freien Endes 19 der Führungsrollenaufnahmen 16 angeordnet sind. Durch diese Maßnahme können die Führungsrollen 12 soweit an die Tragrolle 9 herangeführt werden, daß sich zwischen der Mantelfläche 14 der Führungsrollen 12 und der Mantelfläche 15 der Tragrolle 9 nur ein geringes Spiel S1 und zwischen der Führungsrollenaufnahme 16 und der Mantelfläche 15 der Tragrolle 9 nur ein geringes Spiel S3 ergibt.

Gleichzeitig ergibt sich eine gegenseitige Zuordnung der Führungsrollen 12 und der Tragrolle 9 der Höhe nach, derart, daß zwischen dem mit 17 bezeichneten Schienenprofil und den Führungsrollen 12 einerseits sowie der Tragrolle 9 andererseits etwa das mit S2 bezeichnete Spiel gleicher Größe verbleibt.

### Bezugszeichen

- 1: Führungsschiene
- 1': Führungsschiene
- 2: seitliche Führungsausnehmung
- 3: Laufwerk
- 4: Tragrollenaufnahme
- 5: Tragplatte
- 6: drehbarer Schaft
- 7: Traarollenachse
- 8: Kontermutter
- 9: Tragrolle
- 10: Distanzbuchse
- 11: Achse der Führungsrollen
- 12: Führungsrollen
- 13: Mittellängsachse
- 14: Mantelfläche
- 14': Mantelfläche
- 15: Mantelfläche
- 16: Führungsrollenaufnahme
- 17: Schienenprofil
- 18: Sackbohrung
- 19: freie Enden der Führungsrollenaufnahme
- 20: Verschleißauflage
- 21: Lauffläche
- 22: Verschleißauflage
- 23: Lauffläche
- 24: Verschleißschutz
- x: Pfeilrichtung
- S1: Spiel
- S2: Spiel
- S3: Spiel

## Patentansprüche

1. Führungsschiene mit einem Laufwerk (3) und mit einer am Laufwerk (3) hängend gelagerten Trennwand oder dgl. mit einer seitlichen Führungsausnehmung (2, 2') in der Führungsschiene (1, 1 ') für den Durchgriff einer Tragrollenaufnahme (4) des Laufwerks (3), welches eine eine horizontale Achse (7) aufweisende Tragrolle (9) und in der Führungsschiene (1, 1') oberhalb der Tragrollenachse (7) seitlich geführte, um eine vertikale Achse (11) drehbare Führungsrollen (12) aufweist, wobei die Mittellängsachsen (13) der Achsen (11) der Führungsrollen (12) in einer die Tragrolle (9) in Laufrichtung (X) mittig schneidenden Vertikalebene liegen und jeweils in Laufrichtung (X) des Laufwerks (3) eine Führungsrolle (12) vor und eine Führungsrolle (12) hinter der Tragrolle (9) angeordnet ist, **gekennzeichnet durch** folgende Merkmale:
a) die Führungsrollen (12) weisen einen kegelstumpfförmigen Vertikalquerschnitt auf und sind mit ihrer Mantelfläche (14) unter Belassung eines Spiel (S1) bis an die Mantelfläche (15) der Tragrolle (9) derart herangeführt, daß die Mantelfläche (14) der Führungsrollen (12) etwa tangential zur Mantelfläche (15) der Tragrolle (9) verläuft;
b) die Führungsrollen (12) sind in in Laufrichtung (X) des Laufwerks (3) vor und hinter der Tragrolle (9) angeordneten Führungsrollenaufnahmen (16) derart gelagert, daß das Spiel (S2) zwischen dem oberhalb der Tragrolle (9) und den Führungsrollen (12) verlaufenden Schienenprofil (17) und der Tragrolle (9) bzw. den Führungsrollen (12) gleich ist.

2. Führungsschiene nach Anspruch 1, **dadurch gekennzeichnet, daß** die Tragrollenachse (7) fliegend an einer mit der Trennwand oder dgl. verbindbaren Tragplatte (5) angeordnet ist.

3. Führungsschiene nach Anspruch 2, **dadurch gekennzeichnet, daß** zwischen der Tragplatte (5) und der Tragrolle (9) eine Distanzbuchse (10) angeordnet ist.

4. Führungsschiene nach Anspruch 2 oder 3, **dadurch gekennzeichnet, daß** an der Tragplatte (5) in Laufrichtung (X) des Laufwerks (3) vor und hinter der Tragrollenachse (7) und parallel zu dieser verlaufende Führungsrollenaufnahmen (16) angeordnet sind.

5. Führungsschiene nach einem der Ansprüche 1 bis 4, **dadurch gekennzeichnet, daß** die Führungsrollenaufnahmen (16) Sackbohrungen (18) für die Aufnahme der Führungsrollenachsen (11) aufweisen.

6. Führungsschiene nach einem der Ansprüche 1 bis 5, **dadurch gekennzeichnet, daß** die freien Enden (19) der Führungsrollenaufnahmen (16) die Mantelfläche (15) der Tragrolle (9) mit geringem Spiel (S3) übergreifen.

7. Führungsschiene nach einem der Ansprüche 1 bis 6, **dadurch gekennzeichnet, daß** die Mantelfläche (15) der Tragrolle (9) eine Verschleißauflage (20) aufweist.

8. Führungsschiene nach einem der Ansprüche 1 bis 7, **dadurch gekennzeichnet, daß** die der Tragrolle (9) zugeordnete Lauffläche (21) der Führungsschiene (1, 1') eine Verschleißauflage (22) aufweist.

9. Führungsschiene nach einem der Ansprüche 1 bis 8, **dadurch gekennzeichnet, daß** die den Führungsrollen (12) zugeordneten Laufflächen (23) der Führungsschiene (1, 1') einen Verschleißschutz (24) aufweisen.

## Claims

1. A guide rail with a drive gear (3) and with a partition wall or the like suspended from the drive gear (3), comprising a lateral guiding recess (2, 2') in the guide rail (1,1') for the penetration of a drive gear's (3) carrying roller receiver (4) which drive gear presents a carrying roller (9) with a horizontal axle (7) and which presents guiding rollers (12) laterally guided in the guide rail (1, 1') above the carrying roller axle (7) and rotatable about a vertical axle (11), the center longitudinal axis (13) of the guiding rollers' (12) axles (11) being arranged in a vertical plane centrally intersecting the carrying roller (9) in running direction (X) and in the drive gear's (3) running direction (X) respectively one guiding roller (12) is provided in front of the carrying roller (9) and one guiding roller (12) is provided behind the carrying roller (9), **characterised by** the following features:
a) the guiding rollers (12) present a truncated vertical cross section and while respecting a play (S1) their envelope surface (14) reaches as far as close to the carrying roller's (9) envelope surface (15) so that the guiding roller's (12) envelope surface (14) runs almost tangentially with regard to the carrying roller's (9) envelope surface (15);
b) in the drive gear's (3) running direction (X) the guiding rollers (12) are supported in guiding roller receivers (16) in front of and behind the carrying roller (9) in a way that the play (S2) is almost identical between the rail profile (17) located above the carrying roller (9) and the guiding rollers (12), and the carrying roller (9) respectively the guiding rollers (12).

2. A guide rail according to claim 1, **characterised in that** the carrying roller's axle (7) is arranged floating at a carrier plate (5) connectable to the partition wall or the like.

3. A guide rail according to claim 2, **characterised in that** a distance sleeve (10) is provided between the carrier plate (5) and the carrying roller (9).

4. A guide rail according to claim 2 or 3, **characterised in that** guiding roller receivers (16) are arranged at the carrier plate (5) in the drive gear's (3) running direction (X) in front of and behind and parallel with regard to the carrying roller axle (7).

5. A guide rail according to any of the claims 1 to 4, **characterised in that** the guiding roller receivers (16) present pocket boreholes (18) for the reception of the guiding roller axles (11).

6. A guide rail according to any of the claims 1 to 5, **characterised in that** the guiding roller receivers' (16) free ends (19) overlap the carrying roller's (9) envelope surface (15) with minor play (S3).

7. A guide rail according to any of the claims 1 to 6, **characterised in that** the carrying roller's (9) envelope surface (15) presents an anti-wear liner (20).

8. A guide rail according to any of the claims 1 to 7, **characterised in that** the guide rail's (1, 1') running surface (21) assigned to the carrying roller (9) presents an anti-wear liner (22).

9. A guide rail according to any of the claims 1 to 8, **characterised in that** the guide rail's (1, 1') running surfaces (23) assigned to the guiding rollers (12) present an anti-wear protection (24).

## Revendications

1. Un rail de guidage avec un train de roulement (3) et avec une paroi de séparation ou un dispositif similaire suspendu au train de roulement (3), comprenant une ouverture de guidage (2, 2') latérale dans le rail de guidage (1, 1') pour la pénétration d'un logement pour le rouleau porteur (4) du train de roulement (3) lequel présente un rouleau porteur (9) avec un essieu horizontal (7) et lequel présente dans le rail de guidage (1, 1') des galets de guidage (12) guidés latéralement au-dessus de l'essieu du rouleau porteur (7) et tournant autour d'un essieu vertical (11) ; les axes centraux longitudinaux (13) des essieux (11) des galets de guidage (12) étant positionnés dans un plan vertical coupant au centre le rouleau porteur (9) dans les sens de roulement (X), et respectivement un galet de guidage (12) est placé devant et un galet de guidage (12) est placé derrière le rouleau porteur (9) dans le sens de roulement (X) du train de roulement (3), **caractérisé par** les éléments suivants :
a) les galets de guidage (12) présentent une section transversale verticale tronconique et ils s'étendent tout en gardant un certain jeu (S1) avec leur surface de l'enveloppe (14) jusqu'à la surface de l'enveloppe (15) du rouleau porteur (9) de façon que la surface de l'enveloppe (14) des galets de guidage (12) est pratiquement tangentielle par rapport à la surface de l'enveloppe (15) du rouleau porteur (9) ;
b) dans le sens de roulement (X) du train de roulement (3), les galets de guidage (12) sont supportés dans des logements pour les galets de guidage (16) arrangés devant et derrière le rouleau porteur (9) de telle manière que le jeu (S2) est identique entre le profilé de rail (17) disposé au-dessus du rouleau porteur (9) et les galets de guidage (12), et le rouleau porteur (9) respectivement les galets de guidage (12).

2. Un rail de guidage selon la revendication 1, **caractérisé en ce que** l'essieu du rouleau porteur (7) est arrangé en porte à faux sur une plaque d'appui (5) que l'on peut connecter avec une paroi de séparation ou un dispositif similiaire.

3. Un rail de guidage selon la revendication 2, **caractérisé en ce qu'**une douille d'écartement (10) est arrangée entre la plaque d'appui (5) et le rouleau porteur (9).

4. Un rail de guidage selon la revendication 2 ou 3, **caractérisé en ce que** des logements pour les galets de guidage (16) sont arrangés sur la plaque d'appui (5) dans le sens de roulement (X) du train de roulement (3) devant et derrière l'essieu du rouleau porteur (7) et parallèlement par rapport à celui-ci.

5. Un rail de guidage selon l'une des revendications 1 à 4, **caractérisé en ce que** les logements pour les galets de guidage (16) présentent des trous borgnes (18) pour la réception des essieux des galets de guidage (11).

6. Un rail de guidage selon l'une des revendications 1 à 5, **caractérisé en ce que** les bouts libres (19) des logements pour les galets de guidage (16) recouvrent avec un petit jeu (S3) la surface de l'enveloppe (15) du rouleau porteur (9).

7. Un rail de guidage selon l'une des revendications 1 à 6, **caractérisé en ce que** la surface de l'enveloppe (15) du rouleau porteur (9) présente une couche anti-usure (20).

8. Un rail de guidage selon l'une des revendications 1 à 7, **caractérisé en ce que** la surface de roulement (21) du rail de guidage (1, 1') attribuée au rouleau porteur (9) présente une couche anti-usure (22).

9. Un rail de guidage selon l'une des revendications 1 à 8, **caractérisé en ce que** les surfaces de roulement (23) du rail de guidage (1, 1') attribuées aux galets de guidage (12) présentent une protection anti-usure (24).
